# EUROPÄISCHE PATENTSCHRIFT

(11) **EP 1 719 838 B1**
(45) Veröffentlichungstag und Bekanntmachung des Hinweises auf die Patenterteilung: **27.02.2008**
(21) Anmeldenummer: 06008482.9
(22) Anmeldetag: 25.04.2006
(51) Int. Cl.: E01B 3/00, E01B 7/22

(54) **Eisenbahnschwelle, insbesondere Hohlschwelle**
Railway sleeper, in particular hollow sleeper
Traverse de voie ferrée, en particulier traverse creuse

(30) Priorität: 06.05.2005 DE 102005021636
(43) Veröffentlichungstag der Anmeldung: 08.11.2006
(73) Patentinhaber: SCHWIHAG AG, 8274 Tägerwilen (CH)
(72) Erfinder: Schwiede, Karl-Heinz, 8280 Kreuzlingen (CH); Meyer, Frank, 78333 Stockach (DE)
(74) Vertreter: Grosse, Wolf-Dietrich Rüdiger

(56) Entgegenhaltungen:
- EP-A- 0 904 460
- DE-A1- 1 756 309
- US-A- 2 556 622

## Beschreibung

Die Erfindung betrifft eine Eisenbahnschwelle, ausgebildet als Hohlschwelle mit eingebauten Funktionselementen wie einen Weichenverschluss, Prüferstangen oder Kabelquerungen, wobei die Hohlschwelle mit Transport-Eingreiföffnungen versehen ist.

Zum Gleisbau werden Eisenbahnschwellen mannigfaltigster, bekannter Art (vgl. beispielsweise EP 0 904 460 B1, DE 43 15 200 C2) eingesetzt, z.B. Vollschwellen aus Beton oder Holz und zum Einbau von Funktionselementen geeignete Hohlschwellen. Bei der Montage bzw. Verlegung werden die Eisenbahnschwellen häufig mit Schwellentragzangen gehandhabt bzw. transportiert. Die Unterseite von Holz- oder Betonschwellen ist entweder genau so breit oder breiter wie die Oberseite, was ein einfaches Unterhaken mit einer Schwellentragzange ermöglicht. Allerdings bringt das den Nachteil mit sich, daß die Eisenbahnschwelle nicht eben auf dem Erdboden stehen kann, weil die Haken der Schwellentragzangen die Eisenbahnschwelle dann nicht untergreifen können. Wenn die Eisenbahnschwellen im Schotter liegen, müssen sie bis zur Unterseite vom Schotter freigeräumt werden, um untergehakt werden zu können

Eine durch die US 2 566 622 A bekannt gewordene Eisenbahnschwelle besitzt in ihren Seitenwandungen einander gegenüberliegend vorgesehene Sacklöcher, in die sich Hebezungen oder dergleichen einsetzen lassen, um die Eisenbahnschwelle zu transportieren.

Aus der EP 0 904 460 A ist eine geschlossene Kastenschwelle für Weicheneinrichtungen bekannt, in der elektrische Heizstäbe angeordnet sind. Damit sich Heizstabzuleitungen, wie Kabel, einbringen lassen, ist die Kastenschwelle mit Eingangsöffnungen versehen. Diese sind geneigt ausgebildet, was es ermöglicht, ein die Kabel aufnehmendes Kabelschutzrohr in einem relativ weichen Bogen in die Eingangsöffnung einzuschieben.

Eine besondere Schwierigkeit tritt beim Transport einer Hohlschwelle auf, da deren Oberseite aufgrund der funktionsbedingten Geometrie breiter als die Unterseite ist, was ein Unterhaken außerordentlich erschwert bzw. sogar völlig unmöglich macht.

Der Erfindung liegt daher die Aufgabe zugrunde, eine als Hohlschwelle ausgebildete Eisenbahnschwelle derart zu gestalten, daß in jedem Fall ein einfacher Transport und ohne die genannten Nachteile möglich ist.

Diese Aufgabe wird erfindungsgemäß dadurch gelöst, daß die Eingreiföffnungen als von der Schwellenoberseite ausgehende, sich in den Seitenwandungen über eine Teillänge, vorzugsweise im oberen Drittel der Seitenwandungen, nach unten erstreckende Längsschlitze ausgebildet sind. Es lässt sich damit die größere Breite der Oberseite der Eisenbahn-Hohlschwelle kompensieren, da die Zangenarme des Transportmittels in die Längsschlitze eintauchen und sich unter der Oberseitenplatte der Hohlschwelle einhaken können. Damit lässt sich erreichen, daß abweichend von der jahrzehntelangen Praxis die Hohlschwelle bei der Montage oder dergleichen nicht mehr durch Unterhaken transportiert werden muß, sondern durch Einhaken des Transportmittels, wie eine gängige Schwellentragzange, in die Eingreiföffnungen, die sich entfernt vom Boden bzw. Schotter vorsehen lassen, vorzugsweise beidseitig, einander gegenüberliegend in den Seitenwandungen der Hohlschwelle.

Nach einem Vorschlag der Erfindung ist jeweils ein Paar Eingreiföffnungen im schwellenendnahen Bereich entfernt von den Schienen vorgesehen. Die Eisenbahnschwelle lässt sich damit ungehindert von irgendwelchen Ein- bzw. Aufbauten von somit einer an jedem Schwellenende anzusetzenden Tragzange ergreifen und gewichtsausgewogen transportieren.

Weitere Merkmale und Einzelheiten der Erfindung ergeben sich aus den Ansprüchen und einem in den Zeichnungen dargestelltem Ausführungsbeispiel der Erfindung. Es zeigen:
- Fig. 1: eine Seitenansicht einer Hohlschwelle mit Transportmittel-Eingreiföffnungen;
- Fig. 2: die Eisenbahnschwelle nach Fig. 1 in der Draufsicht;
- Fig. 3: eine perspektivische Teilansicht von einem Stirnende der Eisenbahnschwelle her gesehen;
- Fig. 4: einen Querschnitt der Eisenbahnschwelle der Fig. 1 bis 3;
- Fig. 5: einen Schnitt entlang der Linie V-V von Fig. 2; und
- Fig. 6: eine Eingriffsskizze mit in die Eisenbahnschwelle eingehaktem, zangenartigem Transportmittel.

Eine im Ausführungsbeispiel dargestellte Eisenbahnschwelle 1 in Form einer Hohlschwelle besitzt einen sich von oben nach unten, d.h. zum Boden hin verjüngenden Querschnitt (vgl. Fig. 4) und somit eine größere Breite ihrer Oberseite 2 als die der Unterseite 3. Auf den Oberseiten der in der Regel in einem Schotterbett verlegten Eisenbahnschwellen 1 werden Schienen 5a, 5b (vgl. Fig. 1) mittels Befestigungseinrichtungen 4 (vgl. die Fig. 2 und 3) verankert. Im Innenraum der Eisenbahnschwelle 1 sind hier Kabelführungen 6 angeordnet.

Zur Handhabung und zum Transport der Eisenbahnschwelle 1 bei der Montage sind an jeder ihrer Seitenwandungen 7a, 7b im schwellenendnahen Bereich einander gegenüberliegend zwei Transportmittel-Eingreiföffnungen 8a, 8b bzw. 9a, 9b ausgebildet. Diese sind im Ausführungsbeispiel nach Fig. 5 als Längsschlitze ausgeführt, die sich von der Oberseite 2 der Einsenbahnschwelle 1 her im oberen Drittel der Seitenwandungen 7a, 7b nach unten erstrecken.

Die Transport- und Handhabungssituation einer solchen Eisenbahnschwelle 1 ist in Fig. 6 schematisch dargestellt. Es tauchen hier Zangenarme 10a, 10b einer als Transportmittel verwendeten Schwellentragzange mit ihren endseitigen Hakennasen 11a, 11b in die Eingreiföffnungen 8a, 8b ein und ergreifen die Eisenbahnschwelle 1 somit an von der Unterseite 3 weit entfernten Punkten.

## Patentansprüche

1. Eisenbahnschwelle (1), ausgebildet als Hohlschwelle mit eingebauten Funktionselementen wie einen Weichenverschluss, Prüferstangen oder Kabelquerungen, wobei die Hohlschwelle mit Transportmittel-Eingreiföffnungen (8a, 8b bzw. 9a, 9b) versehen ist,
**dadurch gekennzeichnet,**
**daß** die Eingreiföffnungen (8a, 8b bzw. 9a, 9b) als von der Schwellenoberseite (2) ausgehende, sich in den Seitenwandungen (7a, 7b) über eine Teillänge nach unten erstreckende Längsschlitze ausgebildet sind.

2. Eisenbahnschwelle nach Anspruch 1,
**dadurch gekennzeichnet,**
**daß** die Eingreiföffnungen (8a, 8b bzw. 9a, 9b) beidseitig, einander gegenüberliegend in den Seitenwandungen (7a, 7b) vorgesehen sind.

3. Eisenbahnschwelle nach Anspruch 1 oder 2,
**dadurch gekennzeichnet,**
**daß** die Längsschlitze (8a, 8b bzw. 9a, 9b) im oberen Drittel der Seitenwandungen (7a, 7b) vorgesehen sind.

4. Eisenbahnschwelle nach einem der Ansprüche 1 bis 3,
**dadurch gekennzeichnet,**
**daß** jeweils ein Paar Eingreiföffnungen (8a, 8b bzw. 9a, 9b) im schwellenendnahen Bereich entfernt von den Schienen (5a, 5b) vorgesehen ist.

## Claims

1. A railway sleeper (1) configured as a hollow sleeper with built-in functional elements such as a points lock, test rods or cable crossings, wherein the hollow sleeper is provided with transporting means engagement openings (8a, 8b or 9a, 9b), **characterised in that** the engagement openings (8a, 8b or 9a, 9b) are formed as longitudinal slits starting from the sleeper surface (2) and extending into the side walls (7a, 7b) over a partial length in the downward direction.

2. The railway sleeper according to claim 1, **characterised in that** the engagement openings (8a, 8b or 9a, 9b) are provided on both sides, opposite to one another, in the side walls (7a, 7b).

3. The railway sleeper according to claim 1 or 2, **characterised in that** the longitudinal slits (8a, 8b or 9a, 9b) are provided in the upper third of the side walls (7a, 7b).

4. The railway sleeper according to any one of claims 1 to 3, **characterised in that** respectively one pair of engagement openings (8a, 8b or 9a, 9b) is provided in the area near the end of the sleeper remote from the rails (5a, 5b).

## Revendications

1. Traverse de chemin de fer (1) conçue sous la forme d'une traverse creuse, avec des éléments fonctionnels intégrés, tels qu'un verrou d'aiguille, des barres de contrôle ou des croisements de câbles, la traverse creuse étant munie d'orifices d'engagement de moyens de transport (8a, 8b ou 9a, 9b),
**caractérisée en ce que** les orifices d'engagement (8a, 8b ou 9a, 9b) sont conçus sous la forme d'encoches longitudinales, partant de la face supérieure de la traverse (2) et s'étendant dans les parois latérales (7a, 7b) sur une longueur partielle vers le bas.

2. Traverse de chemin de fer selon la revendication 1,
**caractérisée en ce que** les orifices d'engagement (8a, 8b ou 9a, 9b) sont prévus sur les deux côtés, en étant opposés, dans les parois latérales (7a, 7b).

3. Traverse de chemin de fer selon la revendication 1 ou 2, **caractérisée en ce que** les encoches longitudinales (8a, 8b ou 9a, 9b) sont prévues sur le tiers supérieur des parois latérales (7a, 7b).

4. Traverse de chemin de fer selon l'une quelconque des revendications 1 à 3, **caractérisée en ce qu'**une paire d'orifices d'engagement (8a, 8b ou 9a, 9b) est prévue dans la zone proche de la traverse, éloignée des rails (5a, 5b).
